# EUROPÄISCHE PATENTSCHRIFT

(11) **EP 3 168 348 B1**
(45) Veröffentlichungstag und Bekanntmachung des Hinweises auf die Patenterteilung: **03.01.2024**
(21) Anmeldenummer: 16197821.8
(22) Anmeldetag: 08.11.2016
(51) Int. Cl.: A41B 9/06, D04B 1/24, D04B 1/10, A41B 9/00

(54) **BEKLEIDUNGSSTÜCK**
ITEM OF CLOTHING
PIÈCE DE VÊTEMENT

(30) Priorität: 13.11.2015 DE 102015119654
(43) Veröffentlichungstag der Anmeldung: 17.05.2017
(73) Patentinhaber: FALKE KGaA, 57392 Schmallenberg (DE)
(72) Erfinder: Knall, Dominik, 57392 Schmallenberg-Gleidorf (DE); Lucarelli, Vincenzo, 59590 Geseke-Ehringhausen (DE); Klein, Michael, 95447 Bayreuth (DE)
(74) Vertreter: Hoeger, Stellrecht & Partner Patentanwälte mbB

(56) Entgegenhaltungen:
- EP-A1- 2 792 774
- WO-A1-2008/069522
- WO-A1-2012/028795
- DE-A1-102014 103 309
- JP-A- 2002 339 105
- JP-A- 2006 233 372
- TW-A- 200 836 651
- US-A1- 2009 275 873

## Beschreibung

Die vorliegende Erfindung betrifft ein Bekleidungsstück, das mindestens einen Anpressbereich, in dem das Bekleidungsstück im getragenen Zustand eine Anpresswirkung auf den Körper des Trägers des Bekleidungsstücks ausübt, umfasst, wobei der Anpressbereich ein Gestrick umfasst und wobei der Anpressbereich mehrere erhabene Elemente umfasst, die im getragenen Zustand an einer dem Körper des Trägers des Bekleidungsstücks zugewandten Innenseite des Bekleidungsstücks angeordnet sind.

Bei bekannten Bekleidungsstücken dieser Art erzeugen die erhabenen Elemente nur einen statischen punktuellen Druck an der Haut des Trägers.

Die JP 2002 339105 A und die TW 200 836 651 A offenbaren ein Bekleidungsstück gemäß dem Oberbegriff von Anspruch 1.

Die WO 2008/069522 A1 offenbart ein Bekleidungsstück aus einem Gestrick, das durch Flottungen gebildete erhabene Elemente aufweist, welche in ein glattes Gestrick eingebettet sind.

Die EP 2 792 774 A1 offenbart ein kompressives Rundgestrick mit zwei in Gestricklängsrichtung voneinander beabstandeten ersten Gestrickabschnitten, die mit Flottung gestrickt sind, mit einem zweiten Gestrickabschnitt, der mit Flottung gestrickt ist, wobei die Flottungsanzahl größer als die der ersten Gestrickabschnitte ist, mit zwei in Umfangsrichtung an den zweiten Gestrickabschnitt anschließenden dritten Gestrickabschnitten, die jeweils mit Flottung gestrickt sind, wobei die Flottungen einer Maschenreihe zur nächsten Maschenreihe versetzt gestrickt sind, und mit einem in Umfangsrichtung zwischen den beiden dritten Gestrickabschnitten vorgesehenen vierten Gestrickabschnitt, der glatt gestrickt ist. Diese Druckschrift offenbart keine erhabenen Elemente, die als Raffungen ausgebildete Teilelemente umfassen, welche längs der Maschenstäbchenrichtung gegeneinander versetzt sind.

Die WO 2012/028795 A1 offenbart eine Socke aus einem Gestrick, welches erhabene Elemente aufweist, die durch Flottungen gebildet sind.

Die US 2009/275873 A1 offenbart ein Rundgestrick zur Kompressionstherapie, welches erhabene Elemente, welche durch Fanghenkel und Flottungen gebildet sind, und zwischen den erhabenen Elementen liegende Kammern und Kanäle, welche aus glattem Gestrick gebildet sind, aufweist.

Die JP 2006 233372 A offenbart ein Bekleidungsstück mit einem Gestrick, welches erhabene Elemente aufweist, die in ein glattes Gestrick eingebettet sind.

Der vorliegenden Erfindung liegt die Aufgabe zugrunde, ein Bekleidungsstück der vorstehend genannten Art zu schaffen, welches eine intensivere Einwirkung auf den Körper des Trägers ermöglicht.

Diese Aufgabe wird durch ein Bekleidungsstück nach Anspruch 1 gelöst.

Durch die Kopplung der erhabenen Elemente mittels der elastischen Verbindungselemente werden die erhabenen Elemente, die im Ruhezustand des Trägers einen bestimmten Druck auf das Gewebe unter ihrer Auflagefläche an der Haut des Trägers ausüben, bei einer Bewegung des Trägers des Bekleidungsstücks vorzugsweise in den Längsrichtungen der zur Kopplung dienenden elastischen Verbindungselemente verschoben, so dass ein durch die Bewegung des Trägers entstehender Druck in einer durch die Längsrichtungen der Verbindungselemente aufgespannten Fläche weitergegeben wird.

Diese flächenhafte Übertragung des Druckes erzeugt einen zweidimensionalen Massageeffekt an den von dem Bekleidungsstück bedeckten Körperstellen des Trägers, was dem Massageeffekt einer manuellen Massage entspricht.

Hierdurch kommt es durch die elastische Kopplung der erhabenen Elemente mittels der elastischen Verbindungselemente zu einer effektiveren Massagewirkung des Gestricks auf die Haut des Trägers als dies der Fall wäre, wenn das Gestrick nur einen statischen Auflagedruck durch die erhabenen Elemente ausüben könnte.

Bei einer bevorzugten Ausgestaltung der Erfindung ist vorgesehen, dass zumindest ein Teil der erhabenen Elemente mit jeweils mindestens zwei anderen der erhabenen Elemente durch jeweils mindestens ein elastisches Verbindungselement gekoppelt ist. Auf diese Art ist es möglich, eine beliebige Anzahl von erhabenen Elementen durch die Verbindungselemente elastisch miteinander zu koppeln.

Besonders günstig ist es, wenn zumindest ein Teil der erhabenen Elemente mit jeweils mindestens vier, insbesondere mit jeweils mindestens sechs, anderen der erhabenen Elemente durch jeweils mindestens ein elastisches Verbindungselement gekoppelt ist. Hierdurch wird eine besonders wirksame Übertragung von Zugkräften zwischen den erhabenen Elementen innerhalb des flächigen Gestricks erzielt.

Vorzugsweise ist vorgesehen, dass zumindest ein Teil der erhabenen Elemente sich längs einer ersten Längsrichtung erstreckt und mit jeweils mindestens einem anderen der erhabenen Elemente, der sich längs einer zweiten Längsrichtung erstreckt, gekoppelt ist.

Dabei können die erste Längsrichtung und die zweite Längsrichtung der beiden miteinander gekoppelten erhabenen Elemente im Wesentlichen parallel zueinander ausgerichtet sein.

Alternativ oder ergänzend hierzu kann auch vorgesehen sein, dass mindestens eines der erhabenen Elemente, das sich längs einer ersten Längsrichtung erstreckt, mit einem anderen der erhabenen Elemente gekoppelt ist, das sich in einer zweiten Längsrichtung erstreckt, wobei die erste Längsrichtung und die zweite Längsrichtung miteinander einen Winkel von mindestens ungefähr 40° und/oder höchstens ungefähr 140° einschließen.

Innerhalb eines Gestricks mit erhabenen Elementen, die voneinander beabstandet und hinsichtlich ihrer Längsrichtung gegeneinander verdreht sind, werden elastische Zugkräfte besonders wirksam übertragen, so dass eine besonders ausgeprägte zweidimensionale Massagewirkung entsteht.

Bei einer besonderen Ausgestaltung der Erfindung ist vorgesehen, dass zumindest ein Teil der erhabenen Elemente sich längs einer Längsrichtung erstreckt, welche mit der Strickrichtung des Gestricks einen Winkel α von mindestens ungefähr 20° und/oder höchstens ungefähr 70° einschließt.

Die erhabenen Elemente umfassen jeweils mehrere Teilelemente.

Vorzugsweise sind die mehreren Teilelemente eines erhabenen Elements voneinander beabstandet.

Bei einer besonderen Ausgestaltung der Erfindung ist vorgesehen, dass sich die Teilelemente vorzugsweise parallel zur Strickrichtung erstrecken.

Zumindest ein Teil der Teilelemente kann sich längs der Strickrichtung über mindestens 8 und/oder höchstens 25 Maschenreihen erstrecken.

Ferner kann sich zumindest ein Teil der Teilelemente quer zur Strickrichtung über mindestens zwei und/oder höchstens acht Maschenstäbchen erstrecken. Ferner kann zumindest ein Teil der erhabenen Elemente mindestens drei und/oder höchstens acht Teilelemente umfassen.

Bei einer bevorzugten Ausgestaltung der Erfindung ist vorgesehen, dass zumindest ein Teil der Teilelemente von einem benachbarten Teilelement desselben erhabenen Elements quer zur Strickrichtung beabstandet ist, und zwar vorzugsweise um mindestens zwei Maschenstäbchen und/oder um höchstens sechs Maschenstäbchen.

Ferner kann vorgesehen sein, dass zwischen zumindest einem Teil der erhabenen Elemente und einem benachbarten erhabenen Element eine oder mehrere glatt gestrickte Maschenreihen oder ein oder mehrere glatt gestrickte Maschenstäbchen angeordnet sind.

Die Verbindungselemente sind vorzugsweise zugelastisch ausgebildet.

Die Verbindungselemente erstrecken sich längs einer Längsrichtung, welche mit der Strickrichtung des Gestricks einen Winkel β von mindestens ungefähr 20° und vorzugsweise höchstens ungefähr 60° einschließt.

Zumindest ein Teil der Verbindungselemente kann sich längs der Strickrichtung über mindestens 2 und/oder höchstens 12 Maschenreihen erstrecken.

Ferner kann vorgesehen sein, dass zumindest ein Teil der Verbindungselemente sich quer zu der Strickrichtung über mindestens ein Maschenstäbchen und/oder höchstens fünf Maschenstäbchen erstreckt.

Eine besonders wirksame zugelastische Kopplung zwischen den erhabenen Elementen wird erzielt, wenn zumindest ein Teil der erhabenen Elemente mit jeweils mindestens einem anderen der erhabenen Elemente durch mindestens fünf und/oder höchstens zehn Verbindungselemente gekoppelt ist.

Bei der Erfindung ist vorgesehen, dass die Verbindungselemente durch Flottungen gebildet sind.

Das erfindungsgemäße Bekleidungsstück kann als ein Beinbekleidungsstück ausgebildet sein, wobei der Begriff Beinbekleidungsstück jedes Bekleidungsstück umfasst, welches im Bereich des Unterkörpers des Trägers einschließlich der Beine körpernah getragen wird, insbesondere Strümpfe, Socken und jegliche andere Art von Strumpfwaren, einschließlich Strumpfhosen, sowie Hosen, beispielsweise kurze Hosen und Hosen in Dreiviertellänge, Leggings und Beinlinge (sowohl kurze als auch lange).

Das erfindungsgemäße Bekleidungsstück kann als ein Oberkörperbekleidungsstück ausgebildet sein, wobei der Begriff Oberkörperbekleidungsstück jedes Bekleidungsstück umfasst, welches im Bereich des Oberkörpers des Trägers einschließlich der Arme körpernah getragen wird, insbesondere Shirts, Bodies, Unterhemden und Armlinge.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine schematische Vorderansicht eines Beinbekleidungsstücks mit Kernbereichen, die im getragenen Zustand des Beinbekleidungsstücks an jeweils einem konkaven Leistenbereich des Trägers anliegen, mit an jeweils einen Kernbereich angrenzenden Randbereichen, mit einem durch jeweils einen Randbereich von jeweils einem Kernbereich getrennten Außenbereich und mit Basisbereichen, die jeweils an einer einem Randbereich abgewandten Seite des Außenbereichs an den Außenbereich angrenzen, wobei die Kernbereiche, der Außenbereich und die Basisbereiche des Bekleidungsstücks einen Anpressbereich bilden, in dem das Beinbekleidungsstück im getragenen Zustand eine Anpresswirkung auf den Körper des Trägers des Bekleidungsstücks ausübt, wobei der Anpressbereich ein Gestrick umfasst und wobei der Anpressbereich eine Vielzahl von erhabenen Elementen umfasst, die im getragenen Zustand an einer dem Körper des Trägers des Bekleidungsstücks zugewandten Innenseite des Bekleidungsstücks angeordnet sind;
- Fig. 2: eine der Fig. 1 entsprechende Vorderansicht des Beinbekleidungsstücks, in welcher lediglich die Grenzlinien zwischen den Kernbereichen, den Randbereichen, dem Außenbereich und den Basisbereichen des Bekleidungsstücks eingezeichnet sind;
- Fig. 3: eine ausschnittsweise schematische Darstellung eines gestrickten Bereichs des Bekleidungsstücks, der mehrere erhabene Elemente umfasst, welche jeweils mehrere Teilelemente umfassen, wobei jedes der erhabenen Elemente mit jeweils sechs benachbarten erhabenen Elementen durch jeweils eine elastische Verbindungsstruktur, welche mehrere elastische Verbindungselemente enthält, gekoppelt ist;
- Fig. 4: ein schematisches Maschenbild des Bereichs I aus dem Gestrick in Fig. 3, wobei dieser Bereich mehrere erhabene Elemente aufweist, welche durch mehrere elastische Verbindungsstrukturen miteinander gekoppelt sind;
- Fig. 5: eine vergrößerte Darstellung des Bereichs II aus Fig. 4, die ein erhabenes Element, welches fünf Teilelemente umfasst, im Detail zeigt;
- Fig. 6: eine vergrößerte Darstellung des Bereichs III aus Fig. 4, die eine elastische Verbindungsstruktur, welche sieben elastische Verbindungselemente umfasst, im Detail zeigt;
- Fig. 7: eine vergrößerte Darstellung des rechten Kernbereichs aus Fig. 1;
- Fig. 8: eine schematische Ansicht des Beinbekleidungsstücks aus Fig. 1 von hinten;
- Fig. 9: eine schematische Vorderansicht eines Oberkörperbekleidungsstücks, das einen Anpressbereich umfasst, in dem das Bekleidungsstück im getragenen Zustand eine Anpresswirkung auf den Körper des Trägers des Bekleidungsstücks ausübt, wobei der Anpressbereich ein Gestrick umfasst und wobei der Anpressbereich eine Vielzahl von erhabenen Elementen umfasst, die im getragenen Zustand des Bekleidungsstücks an einer dem Körper des Trägers des Bekleidungsstücks zugewandten Innenseite des Bekleidungsstücks angeordnet sind, wobei diese erhabenen Elemente mit jeweils mehreren anderen der erhabenen Elemente durch jeweils mindestens eine elastische Verbindungsstruktur mit jeweils mindestens einem elastischen Verbindungselement gekoppelt sind;
- Fig. 10: eine schematische Ansicht des Oberkörperbekleidungsstücks aus Fig. 9 von hinten, wobei das Bekleidungsstück einen Kernbereich, der im getragenen Zustand des Bekleidungsstücks an einem konkaven Lordosenbereich der Wirbelsäule des Trägers anliegt, und einen an den Kernbereich angrenzenden Randbereich sowie einen durch den Randbereich von dem Kernbereich getrennten Außenbereich umfasst; und
- Fig. 11: eine schematische Ansicht einer zweiten Ausführungsform des Oberkörperbekleidungsstücks aus den Fig. 9 und 10 von hinten, wobei der Kernbereich sich von einem unteren Rand des Bekleidungsstücks bis zu einem oberen Bund des Bekleidungsstücks erstreckt und somit einen größeren Abschnitt der Wirbelsäule des Trägers überdeckt als bei der in Fig. 10 dargestellten ersten Ausführungsform.

Gleiche oder funktional äquivalente Elemente sind in allen Figuren mit denselben Bezugszeichen bezeichnet.

Eine in den Fig. 1 bis 8 dargestellte Ausführungsform eines als Ganzes mit 100 bezeichneten Bekleidungsstücks ist als ein Beinbekleidungsstück 102 ausgebildet und umfasst einen Bundbereich 104 am oberen Ende, einen sich nach unten an den Bundbereich 104 anschließenden Rumpfbereich 106 und zwei sich von dem Rumpfbereich 106 nach unten erstreckende Beinbereiche 108, welche sich bis zu jeweils einem unteren Rand 110 erstrecken.

Jeder der dargestellten Beinbereiche 108 umfasst somit einen Oberschenkelbereich 112.

Das Beinbekleidungsstück 102 könnte sich aber auch noch weiter nach unten erstrecken und für jedes Bein des Trägers jeweils einen Kniebereich, einen Unterschenkelbereich und/oder einen Fußbereich umfassen.

Das Bekleidungsstück 100 ist aus einem Gestrick gebildet, welches verschiedene Zonen oder Bereiche aufweist, deren Anordnung an dem Bekleidungsstück 100 am besten aus der schematischen Darstellung der Fig. 2 zu ersehen ist.

Insbesondere umfasst das Bekleidungsstück 100 zwei Kernbereiche 114, die im getragenen Zustand des Bekleidungsstücks 100 jeweils an einem konkaven Körperbereich des Trägers, nämlich an einem Leistenbereich des Trägers, anliegen.

Jedem der Kernbereiche 114 ist jeweils ein Randbereich 116 zugeordnet, welcher an den betreffenden Kernbereich 114 angrenzt und denselben vorzugsweise auf drei Seiten, nämlich an einem oberen Rand 118, an einem unteren Rand 120 und an einem im getragenen Zustand des Bekleidungsstücks 100 der Hüfte zugewandten äußeren Rand 122 des Kernbereichs 114, umgibt.

Ein innerer Rand 124 jedes Kernbereichs 114 kann an einem Strumpfhosenzwickel des Beinbekleidungsstücks 102 festgelegt sein.

Das Bekleidungsstück 100 umfasst ferner einen Außenbereich 126, welcher durch jeweils einen der Randbereiche 116 von dem jeweils zugeordneten Kernbereich 114 getrennt ist.

Wie aus Fig. 8 zu ersehen ist, kann sich dieser Außenbereich 126 an der Rückseite des Bekleidungsstücks 100 in die Pobereiche 128 hinein erstrecken, welche im getragenen Zustand des Bekleidungsstücks 100 an den Gesäßbacken des Trägers anliegen.

Ferner umfasst das Bekleidungsstück 100 mehrere Basisbereiche 130, welche jeweils an einer einem Randbereich 116 abgewandten Seite des Außenbereichs 126 an den Außenbereich 126 angrenzen.

Dabei erstreckt sich ein Rumpf-Basisbereich 130a von einem oberen Rand 132 des Außenbereichs 126 vorzugsweise bis zu dem Bundbereich 104 des Bekleidungsstücks 100, während sich zwei Bein-Basisbereiche 130b von einem unteren Rand 134 des Außenbereichs 126 nach unten beispielsweise bis zu dem unteren Rand 110 des betreffenden Beinbereichs 108 erstrecken.

Wie aus Fig. 8 zu ersehen ist, können der Rumpf-Basisbereich 130a und die Bein-Basisbereiche 130b an der Rückseite des Bekleidungsstücks 100 durch einen zwischen den Pobereichen 128 verlaufenden Steg 130c, welcher vorzugsweise aus demselben Gestrick besteht wie die Basisbereiche 130, miteinander verbunden sein.

Die Kernbereiche 114, der Außenbereich 126 und die Basisbereiche 130 des Bekleidungsstücks 100 bilden einen Anpressbereich 136 des Bekleidungsstücks 100, in dem das Bekleidungsstück 100 im getragenen Zustand eine Anpresswirkung auf den Körper des Trägers des Bekleidungsstücks ausübt.

Diese Anpresswirkung kann auch als Kompressionswirkung bezeichnet werden.

Die Anpresswirkung kann insbesondere durch das Einarbeiten eines oder mehrerer elastischer Fäden in das Gestrick des Anpressbereichs 136 erzielt werden.

Der beziehungsweise die elastischen Fäden können insbesondere Elastan umfassen.

Ferner umfasst das Bekleidungsstück 100 im Anpressbereich 136 eine Vielzahl von erhabenen Elementen 138, die im getragenen Zustand des Bekleidungsstücks 100 an einer dem Körper des Trägers des Bekleidungsstücks 100 zugewandten Innenseite des Bekleidungsstücks 100 angeordnet sind.

Obwohl die erhabenen Elemente 138 somit zur Innenseite des Bekleidungsstücks 100 hin vorstehen, sind diese erhabenen Elemente 138 in den die Außenseite des Bekleidungsstücks 100 zeigenden Ansichten der Fig. 1, 3 und 8 sichtbar dargestellt, um die Verteilung dieser erhabenen Elemente 138 über den Anpressbereich 136 des Bekleidungsstücks 100 hinweg zu illustrieren.

Ein möglicher Aufbau der erhabenen Elemente 138 wird im Folgenden unter Bezugnahme auf die Fig. 3 bis 6 erläutert, welche beispielhaft einen Ausschnitt aus dem Gestrick des Rumpf-Basisbereichs 130a zeigen.

Die erhabenen Elemente 138 erzeugen einen punktuellen Druck auf der Haut des Trägers des Bekleidungsstücks 100.

Wie aus Fig. 3 zu ersehen ist, umfasst jedes der erhabenen Elemente 138 vorzugsweise mehrere, im dargestellten Ausführungsbeispiel fünf, Teilelemente 140.

Die Teilelemente 140 eines erhabenen Elements 138 sind vorzugsweise quer zu der Strickrichtung 142 des Gestricks nebeneinander angeordnet.

Längs der Strickrichtung 142 sind die Teilelemente 140 so gegeneinander versetzt, dass das gesamte erhabene Element 138 sich entlang einer Längsrichtung 144 erstreckt, welche mit der Strickrichtung 142 einen Winkel α von vorzugsweise mindestens ungefähr 20° und vorzugsweise höchstens ungefähr 70°, beispielsweise von ungefähr 55°, einschließt.

Dabei kann vorgesehen sein, dass eine erste Gruppe von erhabenen Elementen 138a sich längs einer ersten Längsrichtung 144a erstreckt, während sich eine zweite Gruppe von erhabenen Elementen 138b längs einer zweiten Längsrichtung 144b erstreckt.

Dabei kann insbesondere vorgesehen sein, dass die erste Längsrichtung 144a und die zweite Längsrichtung 144b im Wesentlichen denselben Winkel α mit der Strickrichtung 142 einschließen, jedoch in verschiedene Richtungen gegenüber der Strickrichtung 142 verdreht sind.

Insbesondere kann vorgesehen sein, dass die erste Längsrichtung 144a um einen Winkel α im Gegenuhrzeigersinn gegenüber der Strickrichtung 142 verdreht ist, während die zweite Längsrichtung 144b um den Winkel α in der Uhrzeigerrichtung gegenüber der Strickrichtung 142 verdreht ist.

Die Teilelemente 140 sind als Raffungen ausgebildet.

Die Erstreckung eines Teilelements 140 längs der Strickrichtung 142 beträgt dabei mindestens 8 und vorzugsweise höchstens 25 Maschenreihen, beispielsweise 16 Maschenreihen.

Die Erstreckung eines Teilelements 140 quer zur Strickrichtung 142 kann vorzugsweise mindestens zwei Maschenstäbchen und vorzugsweise höchstens acht Maschenstäbchen betragen, beispielsweise zwei Maschenstäbchen.

Ein erhabenes Element 138 umfasst vorzugsweise mindestens drei Teilelemente und vorzugsweise höchstens acht Teilelemente, beispielsweise fünf Teilelemente.

Ein Teilelement 140 weist von einem benachbarten Teilelement 140 desselben erhabenen Elements 138 quer zur Strickrichtung 142 einen Abstand von vorzugsweise mindestens zwei glatt gestrickten Maschenreihen und vorzugsweise höchstens sechs glatt gestrickten Maschenreihen, beispielsweise von drei glatt gestrickten Maschenreihen, auf.

Der Versatz eines Teilelements 140 relativ zu einem benachbarten Teilelement 140 desselben erhabenen Elements 138 längs der Strickrichtung 142 beträgt vorzugsweise mindestens zwei und vorzugsweise höchstens zehn Maschenreihen, beispielsweise vier Maschenreihen.

Wie am besten aus Fig. 3 zu ersehen ist, ist jedes der erhabenen Elemente 138 mit jeweils zwei anderen erhabenen Elementen 138, welche in der Strickrichtung 142 darunter beziehungsweise darüber angeordnet sind und vorzugsweise zu der Längsrichtung 144 des betreffenden erhabenen Elements 138 parallele Längsrichtungen 144 aufweisen, über jeweils eine elastische Verbindungsstruktur 146 verbunden.

Ferner ist jedes erhabene Element 138 über solche elastischen Verbindungsstrukturen 146 auch mit vier anderen benachbarten erhabenen Elementen 138 verbunden, deren Längsrichtungen 144 nicht parallel zu der Längsrichtung 144 des betreffenden erhabenen Elements 138 ausgerichtet sind.

Beispielsweise ist das in Fig. 3 unten rechts dargestellte erhabene Element 138' über jeweils eine elastische Verbindungsstruktur 146' mit zwei benachbarten erhabenen Elementen 138" mit zur Längsrichtung 144a des erhabenen Elements 138' paralleler Längsrichtung 144a und mit zwei erhabenen Elementen 138‴ mit zu der Längsrichtung 144a des erhabenen Elements 138' nicht paralleler Längsrichtung 144b verbunden.

Außerdem ist das erhabene Element 138' über jeweils eine elastische Verbindungsstruktur 146" mit zwei benachbarten erhabenen Elementen 138ʺʺ verbunden, deren Längsrichtungen 144b nicht parallel zu der Längsrichtung 144a des erhabenen Elements 138' ausgerichtet sind.

Insgesamt ist also in dem in den Fig. 3 bis 6 dargestellten Gestrickbereich jedes erhabene Element 138 mit sechs benachbarten erhabenen Elementen 138 über jeweils eine elastische Verbindungsstruktur 146 verbunden.

Die elastischen Verbindungen zwischen den erhabenen Elementen 138 aufgrund der dazwischen angeordneten elastischen Verbindungsstrukturen 146 bewirken beim Tragen des Bekleidungsstücks 100 eine zweidimensionale Massagewirkung auf der Haut des Trägers, welche durch die Ausrichtung der erhabenen Elemente 138 längs voneinander verschiedener Längsrichtungen 144a, 144b und durch die Zugelastizität der elastischen Verbindungsstrukturen 146 verstärkt wird.

Jede elastische Verbindungsstruktur 146 umfasst vorzugsweise mehrere elastische Verbindungselemente 148, welche sich jeweils von einem der erhabenen Elemente 138 zu einem benachbarten erhabenen Element 138 erstrecken, um diese beiden erhabenen Elemente 138 elastisch miteinander zu koppeln.

Dabei sind die elastischen Verbindungselemente 148 derselben elastischen Verbindungsstruktur 146 vorzugsweise parallel zueinander ausgerichtet.

Die Verbindungselemente 148 erstrecken sich längs einer Längsrichtung 150, welche mit der Strickrichtung 142 einen Winkel β von vorzugsweise mindestens ungefähr 20° und vorzugsweise höchstens ungefähr 60° einschließt.

Insbesondere können zwei Gruppen von elastischen Verbindungselementen 148 vorgesehen sein, wobei sich die Verbindungselemente 148a der ersten Gruppe parallel zu einer ersten Längsrichtung 150a und die Verbindungselemente 148b der zweiten Gruppe parallel zu einer zweiten Längsrichtung 150b erstrecken, wobei die erste Längsrichtung 150a und die zweite Längsrichtung 150b zwischen sich einen Winkel 2β einschließen.

Dabei kann insbesondere vorgesehen sein, dass die erste Längsrichtung 150a der Verbindungselemente 148 gegenüber der Strickrichtung 142 um den Winkel β im Gegenuhrzeigersinn verdreht ist, während die zweite Längsrichtung 150b der Verbindungselemente 148 gegenüber der Strickrichtung 142 um den Winkel β im Uhrzeigersinn verdreht ist.

Die Winkel α und β, welche die Längsrichtungen 144 der erhabenen Elemente 138 beziehungsweise die Längsrichtungen 150 der elastischen Verbindungselemente 148 mit der Strickrichtung 142 einschließen, können voneinander verschieden oder einander im Wesentlichen gleich sein.

Die elastischen Verbindungselemente 148 erstrecken sich vorzugsweise längs der Strickrichtung 142 über vorzugsweise mindestens 2 und vorzugsweise höchstens 12 Maschenreihen, beispielsweise über 7 Maschenreihen.

Ferner erstrecken sich die elastischen Verbindungselemente 148 quer zu der Strickrichtung 142 über vorzugsweise mindestens ein Maschenstäbchen und vorzugsweise höchstens fünf Maschenstäbchen, beispielsweise über ein Maschenstäbchen.

Vorzugsweise ist vorgesehen, dass zumindest ein Teil der erhabenen Elemente 138 mit jeweils mindestens einem anderen der erhabenen Elemente 138 durch vorzugsweise mindestens fünf und vorzugsweise höchstens zehn Verbindungselemente, beispielsweise durch sieben Verbindungselemente, verbunden ist.

Die in den Maschenbildern der Fig. 4 bis 6 dargestellten elastischen Verbindungselemente 148 sind durch Flottung gebildet.

Das Gestrick in den Bein-Basisbereichen 130b ist vorzugsweise in derselben Weise ausgebildet wie das Gestrick im Rumpf-Basisbereich 130a, das vorstehend beschrieben worden ist.

Das Gestrick in den Kernbereichen 114 kann ebenso wie das Gestrick im Rumpf-Basisbereich 130a oder in den Bein-Basisbereichen 130b ausgebildet sein.

Das Gestrick in den Kernbereichen 114 kann sich aber auch von dem Gestrick in den Basisbereichen 130 unterscheiden.

Insbesondere kann vorgesehen sein, dass sich die Ausgestaltung der elastischen Verbindungselemente 148 in den Kernbereichen 114 von der Ausgestaltung der Verbindungselemente 148 in den Basisbereichen 130 unterscheidet.

Erfindungsgemäß erstrecken sich die Verbindungselemente 148 im Kernbereich 114 längs einer Längsrichtung 150 erstreckt, welche mit der Strickrichtung 142 des Gestricks einen Winkel von mindestens ungefähr 20° und vorzugsweise höchstens ungefähr 70°, beispielsweise einen Winkel von ungefähr 55°, einschließt.

Zumindest ein Teil der Verbindungselemente 148 im Kernbereich 114 kann sich längs der Strickrichtung 142 über vorzugsweise mindestens zwei und vorzugsweise höchstens fünf Maschenreihen, beispielsweise über drei Maschenreihen, erstrecken.

Ferner kann zumindest ein Teil der Verbindungselemente 148 im Kernbereich 114 sich quer zu der Strickrichtung 142 über vorzugsweise mindestens zwei Maschenstäbchen und vorzugsweise höchstens fünf Maschenstäbchen, beispielsweise über zwei Maschenstäbchen, erstrecken.

Ferner kann vorgesehen sein, dass zumindest ein Teil der erhabenen Elemente 138 im Kernbereich 114 mit jeweils mindestens einem anderen der erhabenen Elemente 138 im Kernbereich 114 durch vorzugsweise mindestens vier elastische Verbindungselemente 148 und vorzugsweise höchstens zehn elastische Verbindungselemente 148, beispielsweise durch fünf elastische Verbindungselemente 148, verbunden ist.

Zwischen zwei einander benachbarten elastischen Verbindungselementen 148 im Kernbereich 114 werden vorzugsweise mindestens eine Maschenreihe oder ein Maschenstäbchen und vorzugsweise höchstens fünf Maschenreihen oder fünf Maschenstäbchen, beispielsweise drei Maschenreihen oder drei Maschenstäbchen, glatt gestrickt.

Das Gestrick im Außenbereich 126 kann im Wesentlichen gleich ausgebildet sein wie das Gestrick im Rumpf-Basisbereich 130a, in den Bein-Basisbereichen 130b oder in den Kernbereichen 114.

Es kann aber auch vorgesehen sein, dass sich das Gestrick des Außenbereichs 126 von dem Gestrick der Basisbereiche 130 unterscheidet.

Insbesondere kann vorgesehen sein, dass das Gestrick des Außenbereichs 126 weniger elastische Verbindungselemente 148 pro Flächeneinheit enthält als das Gestrick der Basisbereiche 130.

Beispielsweise kann vorgesehen sein, dass die Flächendichte der elastischen Verbindungselemente 148 im Außenbereich 126 höchstens ungefähr 70 %, vorzugsweise höchstens ungefähr 50 %, der Flächendichte der elastischen Verbindungselemente 148 im Basisbereich 130 beträgt.

Hierdurch wird eine höhere Nachgiebigkeit des Gestricks im Außenbereich 126 relativ zu dem Gestrick in den Basisbereichen 130 erzielt.

Damit wird der Massageeffekt des Bekleidungsstücks 100 auf der Haut des Trägers verstärkt.

Beispielsweise kann vorgesehen sein, dass das Gestrick im Außenbereich 126 eine Streifenstruktur aufweist (siehe Fig. 1), die längs der Strickrichtung 142 verlaufende Streifen 152, welche elastische Verbindungselemente 148 enthalten, und längs der Strickrichtung 142 verlaufende Streifen 154, welche keine elastischen Verbindungselemente 148 enthalten, umfasst, wobei die Streifen 152 mit Verbindungselementen 148 und die Streifen 154 ohne Verbindungselemente 148 in dem Außenbereich 126 quer zur Strickrichtung alternierend angeordnet sind.

Im Übrigen kann die Ausgestaltung der elastischen Verbindungselemente 148 im Außenbereich 126 mit der Ausgestaltung der elastischen Verbindungselemente 148 in den Basisbereichen 130 übereinstimmen, insbesondere hinsichtlich der Ausrichtung der Längsrichtungen 150 der Verbindungselemente 148 bezüglich der Strickrichtung 142, hinsichtlich der Erstreckung der Verbindungselemente 148 längs der Strickrichtung 142 und/oder quer zur Strickrichtung 142, hinsichtlich der Anzahl der Verbindungselemente 148, durch welche einander benachbarte erhabene Elemente 138 jeweils miteinander verbunden sind, und hinsichtlich der Anzahl der zwischen einander benachbarten Verbindungselementen 148 glatt gestrickten Maschenreihen oder Maschenstäbchen.

Das Gestrick des Randbereichs 116 unterscheidet sich von dem Gestrick in den Kernbereichen 114, im Außenbereich 126 und in den Basisbereichen 130 vorzugsweise dadurch, dass es eine höhere Nachgiebigkeit aufweist.

Dies wird beispielsweise dadurch erzielt, dass die Randbereiche 116 als Rechts/Links-Gestrick mit glatten Maschen, insbesondere ohne Fangbindung oder Flottung, ausgebildet sind.

Jeder Randbereich 116 weist vorzugsweise die Form eines Streifens 155 auf, welcher längs der Strickrichtung 142 eine Erstreckung von vorzugsweise mindestens 8 Maschenreihen und vorzugsweise höchstens 65 Maschenreihen, beispielsweise von 40 Maschenreihen, und quer zur Strickrichtung 142 eine Erstreckung von vorzugsweise mindestens 5 Maschenstäbchen und vorzugsweise höchstens 45 Maschenstäbchen, beispielsweise von 36 Maschenstäbchen, aufweist.

Zur Herstellung des Gestricks in den Kernbereichen 114, in den Randbereichen 116, im Außenbereich 126 und in den Basisbereichen 130 des Bekleidungsstücks 100 wird vorzugsweise mindestens ein elastischer Faden und mindestens ein unelastischer Faden verwendet.

Insbesondere kann vorgesehen sein, dass für diese Gestricke eine Mischung aus Elastan und Polyamid verwendet wird.

Dabei kann der Gewichtsanteil von Elastan beispielsweise ungefähr 10 % und der Gewichtsanteil von Polyamid vorzugsweise ungefähr 90 % betragen.

Beispielsweise kann vorgesehen sein, dass für die Herstellung der Gestricke als erster Faden ein Faden aus 44 dtex Elastan, umwunden mit dtex 11f7 x 2 Polyamid und als zweiter Faden ein Faden aus dtex 44f34 x 2 Polyamid verwendet wird.

Durch die Kopplung der erhabenen Elemente 138 mittels der elastischen Verbindungselemente 148 werden die erhabenen Elemente 138, die im Ruhezustand des Trägers einen bestimmten Druck auf das Gewebe unter ihrer Auflagefläche an der Haut des Trägers ausüben, bei einer Bewegung des Trägers des Bekleidungsstücks 100 in den Längsrichtungen 150a, 150b der zur Kopplung dienenden elastischen Verbindungselemente 148 verschoben, so dass ein durch die Bewegung des Trägers entstehender Druck in einer durch die Längsrichtungen 150a, 150b der Verbindungselemente 148 aufgespannten Fläche weitergegeben wird.

Die flächenhafte Übertragung des Druckes erzeugt einen zweidimensionalen Massageeffekt an den von dem Bekleidungsstück 100 bedeckten Körperstellen des Trägers, was dem Massageeffekt einer manuellen Massage entspricht.

Hierdurch kommt es durch die elastische Kopplung der erhabenen Elemente 138 mittels der elastischen Verbindungselemente 148 zu einer effektiveren Massagewirkung des Gestricks auf die Haut des Trägers als dies der Fall wäre, wenn das Gestrick nur einen statischen Auflagedruck durch die erhabenen Elemente 138 ausüben könnte.

Ferner ermöglicht es das Bekleidungsstück 100, auch an solchen Körperstellen des Trägers des Bekleidungsstücks 100 einen Massagedruck aufzubauen, welche konkav ausgebildet sind, so dass ein flächig aufliegendes homogenes Gestrick keinen Druck ausüben könnte, beispielsweise an den Leistenbereichen des Trägers, da ein homogen ausgebildetes Gestrick nicht zur Innenseite des Bekleidungsstücks 100 hin vorgewölbt werden kann.

Bei dem Bekleidungsstück 100 ist es nun möglich, auch an konkaven Körperstellen des Trägers, beispielsweise an den Leistenbereichen des Beins, einen Druck und insbesondere auch eine Massagewirkung auf die Haut des Trägers zu erzeugen.

Dies wird dadurch erreicht, dass die Kernbereiche 114, welche im getragenen Zustand des Bekleidungsstücks 100 an einem konkaven Körperbereich des Trägers, insbesondere an einem Leistenbereich des Trägers anliegen, an jeweils einen Randbereich 116 angrenzen, der eine höhere Nachgiebigkeit aufweist als der Kernbereich 114.

Der angrenzende Randbereich 116 ermöglicht es dem weniger nachgiebigen Kernbereich 114, einer elastischen Zugkraft in Richtung auf den konkaven Körperbereich des Trägers zu folgen, sich an die Oberfläche des konkaven Körperbereichs anzuschmiegen und so einen Druck auf die Haut des Trägers in dem konkaven Körperbereich aufzubauen.

Eine unterschiedliche Nachgiebigkeit des Kernbereichs 114 und des angrenzenden Randbereichs 116 kann insbesondere dadurch erzielt werden, dass die Gestricke im Kernbereich 114 und im Randbereich 116 unterschiedliche Bindungsarten aufweisen.

Insbesondere kann vorgesehen sein, dass die Nachgiebigkeit des Kernbereichs 114 durch Flottungen und/oder durch Fangbindungen reduziert ist.

Eine Flottung entsteht, wenn bei der Herstellung des Gestricks Nadeln ganz oder vorübergehend außer Tätigkeit sind. Der Faden läuft dann unverarbeitet vorbei. Falls Maschen in den Nadeln hängen, werden diese in die Länge gezogen. Flottungen vermindern die Querelastizität des Gestricks. Sie werden seitlich durch Maschen und Henkel begrenzt.

Fangbindungen führen zu einer geringeren Nachgiebigkeit des Gestricks in der Strickrichtung. Je mehr Fangmaschen untereinander in der Maschenstäbchenrichtung angeordnet werden, umso geringer ist die Nachgiebigkeit in dieser Richtung. Bei einer diagonalen Anordnung der Fangmaschen verringert sich die Nachgiebigkeit in der diagonalen Richtung.

Im Gegensatz hierzu weist ein Rechts/Links-Gestrick von allen Bindungsarten die höchste Nachgiebigkeit längs der Strickrichtung 142 (das heißt in Maschenstäbchenrichtung) und quer zur Strickrichtung 142 (das heißt in Maschenreihenrichtung) auf.

Bei den vorstehend beschriebenen Gestricken, welche erhabene Elemente 138 aufweisen, die durch elastische Verbindungselemente 148 untereinander gekoppelt sind, kann eine geringe Nachgiebigkeit des jeweiligen Gestricks durch die folgenden Maßnahmen erzielt werden:
- Erhöhung der Anzahl der erhabenen Elemente 138;
- Vergrößerung der Ausdehnung der erhabenen Elemente 138 längs der Strickrichtung 142;
- Vergrößerung der Ausdehnung der erhabenen Elemente 138 quer zur Strickrichtung 142;
- Erhöhung der Anzahl der Teilelemente 140 pro erhabenem Element 138;
- Verringerung der Anzahl der glatt gestrickten Maschen zwischen den Teilelementen 140 desselben erhabenen Elements 138 und/oder zwischen einander benachbarten erhabenen Elementen 138;
- Erhöhung der Anzahl der elastischen Verbindungselemente 148;
- Vergrößerung der Ausdehnung der Verbindungselemente 148 längs der Strickrichtung 142;
- Vergrößerung der Ausdehnung der Verbindungselemente 148 quer zur Strickrichtung 142;
- Erhöhung der Anzahl der Verbindungselemente 148, durch welche zwei einander benachbarte erhabene Elemente 138 miteinander verbunden sind.

Durch Umkehrung der vorstehend genannten Maßnahmen kann die Nachgiebigkeit eines solchen Gestricks erhöht werden.

Ferner kann die Nachgiebigkeit des Gestricks des Kernbereichs 114 gegenüber der Nachgiebigkeit des Gestricks des Randbereichs 116 durch Verwendung eines stärker kompressiven Garns reduziert werden.

Die mittlere Zugkraft, welche für eine vorgegebene Zugdehnung eines Gestricks benötigt wird, stellt ein Maß für die Nachgiebigkeit des Gestricks dar; dabei ist die Nachgiebigkeit des Gestricks umso geringer, je höher diese mittlere Zugkraft ist.

Vorzugsweise ist vorgesehen, dass die mittlere Zugkraft für eine Zugdehnung von 150 % quer zur Strickrichtung 142 bei dem Gestrick des Kernbereichs 114 mindestens ungefähr 1,5mal, vorzugsweise mindestens ungefähr 2mal, insbesondere mindestens ungefähr 3mal, so groß ist wie bei dem Gestrick des Randbereichs 116.

Zur Bestimmung der mittleren Zugkraft für eine vorgegebene Zugdehnung quer zur Strickrichtung 142 oder längs der Strickrichtung 142 wird beispielsweise wie folgt vorgegangen:
- Von dem Gestrick, dessen Nachgiebigkeit geprüft werden soll, wird ein Strickschlauch hergestellt, der groß genug ist, um eine Einspannlänge von 5 cm in der gewünschten Dehnungsrichtung (quer zur Strickrichtung 142 oder längs der Strickrichtung 142) im entspannten Zustand des doppellagig in ein Zugprüfgerät eingespannten Strickschlauches zu ermöglichen. Als Zugprüfgerät kann beispielsweise das Instron Zugprüfgerät vom Typ 3365 verwendet werden.
- Die Prüfung wird an einem doppellagig eingespannten Strickschlauch durchgeführt.
- Der Strickschlauch wird mittels Klemmen, welche zu Beginn der Prüfung den Abstand einer Einspannlänge von 5 cm aufweisen, im Prüfgerät eingespannt, und zwar derart, dass die gewünschte Dehnungsrichtung (quer zur Strickrichtung 142 oder längs der Strickrichtung 142) von der einen zu der anderen Klemme verläuft.
- Anschließend wird der Strickschlauch durch Auseinanderbewegen der Klemmen mit gleichbleibender Geschwindigkeit von beispielsweise 100 mm/min gedehnt.
- Bei vorgegebenen Dehnwerten, beispielsweise bei einer Zugdehnung von 100 % (entsprechend einer Dehnung der Einspannlänge von anfangs 5 cm auf eine Endlänge von 10 cm) oder einer Zugdehnung von 150 % (entsprechend einer Dehnung der Einspannlänge von anfangs 5 cm auf eine Endlänge von 12,5 cm) wird der zugehörige Wert der für diese Zugdehnung erforderlichen Zugkraft (beispielsweise in der Einheit N) gemessen.
- Es wird eine Mehrfachmessung an mindestens fünf Prüflingen durchgeführt und hieraus der Mittelwert für die Zugkraft für eine vorgegebene Zugdehnung bestimmt.

In dieser Weise durchgeführte Messungen der mittleren Zugkraft für eine Zugdehnung von 150 % quer zur Strickrichtung 142 haben bei einem beispielhaften Gestrick für den Kernbereich 114 einen Wert von 96,06 N und bei einem beispielhaften Gestrick für den Randbereich 116 einen Wert von 25,42 N ergeben, woraus sich in diesem Fall errechnet, dass die mittlere Zugkraft für eine Zugdehnung von 150 % quer zur Strickrichtung 142 bei dem Gestrick des Kernbereichs 114 ungefähr 3,8mal so groß ist wie bei dem Gestrick des Randbereichs 116.

In entsprechender Weise kann die mittlere Zugkraft für eine vorgegebene Zugdehnung längs der Strickrichtung 142 ermittelt werden, indem der Prüfling so in das Zugprüfgerät eingespannt wird, dass die Strickrichtung 142 parallel zum Abstand zwischen den Klemmen des Zugprüfgeräts verläuft.

Vorzugsweise ist vorgesehen, dass die mittlere Zugkraft für eine Zugdehnung von 100 % längs der Strickrichtung 142 bei dem Gestrick des Kernbereichs 114 mindestens ungefähr 1,5mal, vorzugsweise mindestens ungefähr 2mal, insbesondere mindestens ungefähr 3mal, so groß ist bei dem Gestrick des Randbereichs 116.

Diesbezüglich durchgeführte Messungen haben für die mittlere Zugkraft für eine Zugdehnung von 100 % längs der Strickrichtung 142 bei einem beispielhaften Gestrick für den Kernbereich 114 einen Wert von 139,02 N und bei einem beispielhaften Gestrick für den Randbereich 116 einen Wert von 42,10 N ergeben, so dass bei diesem Ausführungsbeispiel die mittlere Zugkraft für eine Zugdehnung von 100 % längs der Strickrichtung 142 bei dem Gestrick des Kernbereichs 114 ungefähr 3,3mal so groß ist wie bei dem Gestrick des Randbereichs 116.

Das Gestrick für den Außenbereich 126 wird vorzugsweise so gewählt, dass die Nachgiebigkeit des Gestricks des Außenbereichs 126 geringer ist als die Nachgiebigkeit des Gestricks des Randbereichs 116.

Ferner wird das Gestrick für den Außenbereich 126 vorzugsweise so gewählt, dass die Nachgiebigkeit des Gestricks des Außenbereichs 126 höher ist als die Nachgiebigkeit des Gestricks des Kernbereichs 114.

Für die Basisbereiche 130 wird vorzugsweise ein Gestrick gewählt, dessen Nachgiebigkeit geringer ist als die Nachgiebigkeit des Gestricks des Außenbereichs 126.

Eine in den Fig. 9 und 10 dargestellte alternative Ausführungsform eines Bekleidungsstücks 100 ist als ein Oberkörperbekleidungsstück 156 ausgebildet.

Das Oberkörperbekleidungsstück 156 ist in Fig. 9 von vorne und in Fig. 10 von hinten dargestellt.

Das Oberkörperbekleidungsstück 156 umfasst einen Rumpfbereich 158 und zwei Armbereiche 160.

An einem in Fig. 10 dargestellten Rückenteil 162 des Rumpfbereichs 158 ist ein Kernbereich 114 angeordnet, welcher als ein sich längs der Strickrichtung 142 erstreckender Streifen 164 ausgebildet ist und im getragenen Zustand des Bekleidungsstücks 100 einen Teil der Wirbelsäule des Trägers, insbesondere einen Teil des Lordosenbereichs der Wirbelsäule des Trägers, welcher einen konkaven Körperbereich des Trägers darstellt, überdeckt.

An den Kernbereich 114 grenzt ein Randbereich 116 an, welcher den Kernbereich 114 auf drei Seiten umgibt, nämlich an einem linken Rand 168a, an einem rechten Rand 168b und an einem oberen Rand 170 des Kernbereichs 114.

An den Randbereich 116 grenzt ein Außenbereich 126 an, welcher seinerseits den Randbereich 116 auf drei Seiten umgibt, nämlich an einem linken Rand 172a, an einem rechten Rand 172b und an einem oberen Rand 174 des Randbereichs 116.

Bei diesem Ausführungsbeispiel erstreckt sich der Außenbereich 126 über den gesamten Rumpfbereich 158, soweit dieser nicht von dem Randbereich 116 und dem Kernbereich 114 eingenommen wird, und über die beiden Armbereiche 160 des Oberkörperbekleidungsstücks 156.

Es könnte aber auch vorgesehen sein, dass ein Teil des Rumpfbereichs 158 und/oder der Armbereiche 160 durch einen oder mehrere Basisbereiche 130 gebildet wird, welche sich hinsichtlich ihres Gestricks von dem Gestrick des Außenbereichs 126 unterscheiden.

Die Gestricke des Kernbereichs 114 und/oder des Randbereichs 116 können bei dieser Ausführungsform des Bekleidungsstücks so ausgebildet sein wie bei der in den Fig. 1 bis 8 dargestellten Ausführungsform.

Das Gestrick des Außenbereichs 126 ist bei dieser Ausführungsform vorzugsweise so ausgebildet wie das Gestrick der Basisbereiche 130 bei der in den Fig. 1 bis 8 dargestellten Ausführungsform.

Die Nachgiebigkeit des Gestricks des Randbereichs 116 ist vorzugsweise höher als die Nachgiebigkeit des Gestricks des Kernbereichs 114 und vorzugsweise höher als die Nachgiebigkeit des Gestricks des Außenbereichs 126.

Hierdurch wird insbesondere erreicht, dass der Kernbereich 114 im getragenen Zustand des Oberkörperbekleidungsstücks 156 an dem konkaven Lordosenbereich des Trägers anliegt und dort einen Druck auf die Haut des Trägers ausüben kann.

Ferner wird dadurch, dass die Gestricke des Kernbereichs 114 und des Außenbereichs 126 eine Vielzahl von erhabenen Elementen 138 aufweisen, die mit jeweils mehreren anderen der erhabenen Elemente 138 durch jeweils mindestens ein elastisches Verbindungselement 148 gekoppelt sind, erreicht, dass der Kernbereich 114 und der Außenbereich 126 im getragenen Zustand des Oberkörperbekleidungsstücks 156 eine zweidimensionale Massagewirkung auf die Haut des Trägers ausüben.

Im Übrigen stimmt die in den Fig. 9 und 10 dargestellte Ausführungsform des Bekleidungsstücks 100 in Form eines Oberkörperbekleidungsstücks 156 hinsichtlich Aufbau, Funktion und Herstellungsweise mit der in den Fig. 1 bis 8 dargestellten Ausführungsform des Bekleidungsstücks 100 in Form eines Beinbekleidungsstücks 102 überein, auf deren vorstehende Beschreibung insoweit Bezug genommen wird.

Eine in Fig. 11 dargestellte Variante der in den Fig. 9 und 10 dargestellten Ausführungsform des Bekleidungsstücks 100 in Form eines Oberkörperbekleidungsstücks 156 unterscheidet sich von der in den Fig. 9 und 10 dargestellten Ausführungsform dadurch, dass der Kernbereich 114 sich am Rückenteil 162 des Rumpfbereichs 158 von dem unteren Rand 166 bis zu einem Bundbereich 176 des Oberkörperbekleidungsstücks 156 erstreckt, so dass der Kernbereich 114 im getragenen Zustand des Bekleidungsstücks 100 einen größeren Abschnitt der Wirbelsäule des Trägers überdeckt und nicht nur den Lordosenbereich.

Bei dieser Ausführungsform grenzen zwei durch den Kernbereich 114 voneinander getrennte Randbereiche 116 an den Kernbereich 114 an, welche den Kernbereich 114 auf zwei einander gegenüberliegenden Seiten, nämlich am linken Rand 168a des Kernbereichs 114 und am rechten Rand 168b des Kernbereichs 114, umgeben.

An die beiden Randbereiche 116 grenzt der wiederum den Rest des Rumpfbereichs 158 und die Armbereiche 160 des Oberkörperbekleidungsstücks 156 einnehmende Außenbereich 126 an, welcher die Randbereiche 116 auf zwei Seiten, nämlich am linken Rand 172a des linken Randbereichs 116a und am rechten Rand 172b des rechten Randbereichs 116b, umgibt.

Bei dieser Ausführungsform ist durch die Ausgestaltung des Kernbereichs 114 und der Randbereiche 116 gewährleistet, dass der Kernbereich 114 sich über die gesamte Höhe des Rumpfbereichs 158 des Oberkörperbekleidungsstücks 156 hinweg an die Haut des Trägers im Bereich der Wirbelsäule anschmiegen und dort einen Druck auf die Haut des Trägers aufbauen kann.

Im Übrigen stimmt die in Fig. 11 dargestellte Ausführungsform des Bekleidungsstücks 100 hinsichtlich Aufbau, Funktion und Herstellungsweise mit der in den Fig. 9 und 10 dargestellten Ausführungsform überein, auf deren vorstehende Beschreibung insoweit Bezug genommen wird.

## Patentansprüche

1. Bekleidungsstück, umfassend
mindestens einen Anpressbereich (136), in dem das Bekleidungsstück (100) im getragenen Zustand eine Anpresswirkung auf den Körper des Trägers des Bekleidungsstücks (100) ausübt,
wobei der Anpressbereich (136) ein Gestrick umfasst,
wobei der Anpressbereich (136) mehrere erhabene Elemente (138) umfasst, die im getragenen Zustand an einer dem Körper des Trägers des Bekleidungsstücks (100) zugewandten Innenseite des Bekleidungsstücks (100) angeordnet sind,
wobei die erhabenen Elemente (138) jeweils mehrere Teilelemente (140) umfassen und
die Teilelemente (140) aus mindestens 8 in der Maschenstäbchenrichtung (142) des Gestricks übereinander liegenden Flottungen gebildet sind, welche Raffungen ausbilden, und längs der Maschenstäbchenrichtung (142) des Gestricks gegeneinander versetzt sind und
wobei zumindest ein Teil der erhabenen Elemente (138) mit jeweils mindestens einem anderen der erhabenen Elemente (138) durch mehrere Verbindungselemente (148) gekoppelt ist,
**dadurch gekennzeichnet,**
**dass** die Verbindungselemente (148) jeweils durch einzelne Flottungen gebildet sind, welche über benachbarte Maschenreihen und Maschenstäbchen derart versetzt angeordnet sind, dass sie sich längs einer Verbindungselement-Längsrichtung (150) erstrecken, welche mit der Maschenstäbchenrichtung (142) des Gestricks einen Winkel (β) von mindestens 20° einschließt, und
**dass** für jedes Teilelement (140) mindestens eine Flottung des Teilelements (140) mit einer Flottung eines Verbindungselements (148) in Maschenstäbchenrichtung (142) über lediglich eine Masche verbunden ist.

2. Bekleidungsstück nach Anspruch 1, **dadurch gekennzeichnet, dass** zumindest ein Teil der erhabenen Elemente (138) mit jeweils mindestens zwei anderen der erhabenen Elemente (138) durch jeweils mehrere elastische Verbindungselemente (148) gekoppelt ist.

3. Bekleidungsstück nach einem der Ansprüche 1 oder 2, **dadurch gekennzeichnet, dass** zumindest ein Teil der erhabenen Elemente (138) mit jeweils mindestens vier anderen der erhabenen Elemente (138) durch jeweils mehrere elastische Verbindungselemente (148) gekoppelt ist.

4. Bekleidungsstück nach einem der Ansprüche 1 bis 3, **dadurch gekennzeichnet, dass** die erhabenen Elemente (138a) einer ersten Gruppe der erhabenen Elemente (138) jeweils mehrere Teilelemente (140) umfassen, die längs der Maschenstäbchenrichtung (142) so gegeneinander versetzt sind, dass das jeweilige erhabene Element (138a) sich längs einer ersten Element-Längsrichtung (144a) erstreckt, und mit jeweils mindestens einem anderen erhabenen Element (138b) einer zweiten Gruppe der erhabenen Elemente (138), die jeweils mehrere Teilelemente (140) umfassen, die längs der Maschenstäbchenrichtung (142) so gegeneinander versetzt sind, dass das jeweilige erhabene Element (138b) sich längs einer zweiten Element-Längsrichtung (144b) erstreckt, gekoppelt sind.

5. Bekleidungsstück nach Anspruch 4, **dadurch gekennzeichnet, dass** die erste Element-Längsrichtung (144a) und die zweite Element-Längsrichtung (144b) miteinander einen Winkel (2α) von mindestens 40° und höchstens 140° einschließen.

6. Bekleidungsstück nach einem der Ansprüche 1 bis 5, **dadurch gekennzeichnet, dass** zumindest ein Teil der erhabenen Elemente (138) jeweils mehrere Teilelemente (140) umfasst, die längs der Maschenstäbchenrichtung (142) so gegeneinander versetzt sind, dass das jeweilige erhabene Element (138) sich längs einer Element-Längsrichtung (144) erstreckt, welche mit der Maschenstäbchenrichtung (142) des Gestricks einen Winkel (α) von mindestens 20° und höchstens 70° einschließt.

7. Bekleidungsstück nach einem der Ansprüche 1 bis 6, **dadurch gekennzeichnet, dass** zumindest ein Teil der Teilelemente (140) sich längs der Maschenstäbchenrichtung (142) über mindestens 8 und höchstens 25 Maschenreihen erstreckt.

8. Bekleidungsstück nach einem der Ansprüche 1 bis 7, **dadurch gekennzeichnet, dass** zumindest ein Teil der Teilelemente (140) sich quer zur Maschenstäbchenrichtung (142) über mindestens zwei und höchstens acht Maschenstäbchen erstreckt.

9. Bekleidungsstück nach einem der Ansprüche 1 bis 8, **dadurch gekennzeichnet, dass** zumindest ein Teil der erhabenen Elemente (138) mindestens drei und höchstens acht Teilelemente (140) umfasst.

10. Bekleidungsstück nach einem der Ansprüche 1 bis 9, **dadurch gekennzeichnet, dass** zumindest ein Teil der Teilelemente (140) von einem benachbarten Teilelement (140) desselben erhabenen Elements (138) quer zur Maschenstäbchenrichtung (142) beabstandet ist.

11. Bekleidungsstück nach einem der Ansprüche 1 bis 10, **dadurch gekennzeichnet, dass** zwischen zumindest einem Teil der erhabenen Elemente (138) und einem benachbarten erhabenen Element (138) ein oder mehrere glatt gestrickte Maschenreihen oder ein oder mehrere glatt gestrickte Maschenstäbchen angeordnet sind.

12. Bekleidungsstück nach einem der Ansprüche 1 bis 11, **dadurch gekennzeichnet, dass** die Verbindungselement-Längsrichtung (150) mit der Maschenstäbchenrichtung (142) des Gestricks einen Winkel (β) von höchstens 60° einschließt.

13. Bekleidungsstück nach einem der Ansprüche 1 bis 12, **dadurch gekennzeichnet, dass** zumindest ein Teil der Verbindungselemente (148) sich längs der Maschenstäbchenrichtung (142) über mindestens 2 und höchstens 12 Maschenreihen erstreckt.

14. Bekleidungsstück nach einem der Ansprüche 1 bis 13, **dadurch gekennzeichnet, dass** zumindest ein Teil der erhabenen Elemente (138) mit jeweils mindestens einem anderen der erhabenen Elemente (138) durch mindestens fünf und höchstens zehn Verbindungselemente (148) gekoppelt ist.

## Claims

1. Garment, comprising
at least one pressing region (136) in which the garment (100) in the worn state exerts a pressing effect on the body of the wearer of the garment (100),
wherein the pressing region (136) comprises a knitted fabric,
wherein the pressing region (136) comprises a plurality of raised elements (138), which in the worn state are arranged on an inside of the garment (100) that faces toward the body of the wearer of the garment (100),
wherein the raised elements (138) each comprise a plurality of partial elements (140), and
the partial elements (140) are formed of at least 8 float stitches located one on top of the other in the wale direction (142) of the knitted fabric, which form gathers and are offset from one another along the wale direction (142) of the knitted fabric, and
wherein at least a portion of the raised elements (138) are coupled to at least one respective other one of the raised elements (138) by a plurality of connecting elements (148),
**characterized in that**
the connecting elements (148) are each formed by individual float stitches, which are arranged offset from one another over adjacent courses and wales in such a way that they extend along a connecting element longitudinal direction (150) that together with the wale direction (142) of the knitted fabric encloses an angle (β) of at least 20°, and **in that** for each partial element (140) at least one float stitch of the partial element (140) is connected to a float stitch of a connecting element (148) in the wale direction (142) by way of only one mesh.

2. Garment in accordance with Claim 1, **characterized in that** at least a portion of the raised elements (138) are coupled to at least two respective other ones of the raised elements (138) by a plurality of respective elastic connecting elements (148).

3. Garment in accordance with either of Claims 1 or 2, **characterized in that** at least a portion of the raised elements (138) are coupled to at least four respective other ones of the raised elements (138) by a plurality of respective elastic connecting elements (148).

4. Garment in accordance with any one of Claims 1 to 3, **characterized in that** the raised elements (138a) of a first group of the raised elements (138) each comprise a plurality of partial elements (140), which are offset from one another along the wale direction (142) such that the respective raised element (138a) extends along a first element longitudinal direction (144a), and are coupled to at least one respective other raised element (138b) of a second group of the raised elements (138), which each comprise a plurality of partial elements (140) that are offset from one another along the wale direction (142) such that the respective raised element (138b) extends along a second element longitudinal direction (144b).

5. Garment in accordance with Claim 4, **characterized in that** the first element longitudinal direction (144a) and the second element longitudinal direction (144b) enclose with one another an angle (2α) of at least 40° and at most 140°.

6. Garment in accordance with any one of Claims 1 to 5, **characterized in that** at least a portion of the raised elements (138) each comprise a plurality of partial elements (140), which are offset from one another along the wale direction (142) such that the respective raised element (138) extends along an element longitudinal direction (144) that together with the wale direction (142) of the knitted fabric encloses an angle (α) of at least 20° and at most 70°.

7. Garment in accordance with any one of Claims 1 to 6, **characterized in that** at least a portion of the partial elements (140) extend along the wale direction (142) over at least 8 and at most 25 courses.

8. Garment in accordance with any one of Claims 1 to 7, **characterized in that** at least a portion of the partial elements (140) extend transversely to the wale direction (142) over at least two and at most eight courses.

9. Garment in accordance with any one of Claims 1 to 8, **characterized in that** at least a portion of the raised elements (138) comprise at least three and at most eight partial elements (140).

10. Garment in accordance with any one of Claims 1 to 9, **characterized in that** at least a portion of the partial elements (140) are spaced at a distance from an adjacent partial element (140) of the same raised element (138) transversely to the wale direction (142).

11. Garment in accordance with any one of Claims 1 to 10, **characterized in that** one or more plain knit courses or one or more plain knit wales are arranged between at least a portion of the raised elements (138) and an adjacent raised element (138).

12. Garment in accordance with any one of Claims 1 to 11, **characterized in that** the connecting element longitudinal direction (150) together with the wale direction (142) of the knitted fabric encloses an angle (β) of at most 60°.

13. Garment in accordance with any one of Claims 1 to 12, **characterized in that** at least a portion of the connecting elements (148) extend along the wale direction (142) over at least 2 and at most 12 courses.

14. Garment in accordance with any one of Claims 1 to 13, **characterized in that** at least a portion of the raised elements (138) are coupled to at least one respective other one of the raised elements (138) by at least five and at most ten connecting elements (148).

## Revendications

1. Pièce de vêtement comprenant
au moins une zone de pressage (136), dans laquelle la pièce de vêtement (100) exerce dans l'état porté une action de pressage sur le corps du porteur de la pièce de vêtement (100),
dans laquelle la zone de pressage (136) comporte un tricotage,
dans laquelle la zone de pressage (136) comporte plusieurs éléments (138) en relief qui sont agencés dans l'état porté au niveau d'un côté intérieur de la pièce de vêtement (100), tourné vers le corps du porteur de la pièce de vêtement (100),
dans laquelle les éléments (138) en relief comportent respectivement plusieurs éléments partiels (140) et
les éléments partiels (140) sont formés à partir d'au moins 8 flottages se trouvant les uns au-dessus des autres dans le sens de la colonne de mailles (142) du tricotage, qui réalisent des fronces, et sont en déport les uns contre les autres le long du sens de la colonne de mailles (142) du tricotage et
dans lequel au moins une partie des éléments (138) en relief est couplée à respectivement au moins un autre des éléments (138) en relief par plusieurs éléments de liaison (148),
**caractérisée en ce**
**que** les éléments de liaison (148) sont formés respectivement par des flottages individuels qui sont agencés en déport sur des rangées de mailles et colonnes de mailles contiguës de telle manière qu'ils s'étendent le long d'un sens longitudinal d'élément de liaison (150) qui forme avec le sens de la colonne de mailles (142) du tricotage un angle (β) d'au moins 20°, et
**que** pour chaque élément partiel (140), au moins un flottage de l'élément partiel (140) est relié à un flottage d'un élément de liaison (148) dans le sens de la colonne de mailles (142) par le biais juste d'une maille.

2. Pièce de vêtement selon la revendication 1, **caractérisée en ce qu'**au moins une partie des éléments (138) en relief est couplée à respectivement au moins deux autres des éléments (138) en relief par respectivement plusieurs éléments de liaison (148) élastiques.

3. Pièce de vêtement selon l'une des revendications 1 ou 2, **caractérisée en ce qu'**au moins une partie des éléments (138) en relief est couplée à respectivement au moins quatre autres des éléments (138) en relief par respectivement plusieurs éléments de liaison (148) élastiques.

4. Pièce de vêtement selon l'une des revendications 1 à 3, **caractérisée en ce que** les éléments (138a) en relief d'un premier groupe des éléments (138) en relief comportent respectivement plusieurs éléments partiels (140) qui sont en déport les uns contre les autres le long du sens de la colonne de mailles (142) de sorte que l'élément (138a) en relief respectif s'étende le long d'un premier sens longitudinal d'élément (144a), et sont couplés à respectivement au moins un autre élément (138b) en relief d'un deuxième groupe des éléments (138) en relief qui comportent respectivement plusieurs éléments partiels (140) qui sont en déport les uns contre les autres le long du sens de la colonne de mailles (142) de sorte que l'élément (138b) en relief respectif s'étende le long d'un deuxième sens longitudinal d'élément (144b).

5. Pièce de vêtement selon la revendication 4, **caractérisée en ce que** le premier sens longitudinal d'élément (144a) et le deuxième sens longitudinal d'élément (144b) forment entre eux un angle (2α) d'au moins 40° et d'au plus 140°.

6. Pièce de vêtement selon l'une des revendications 1 à 5, **caractérisée en ce qu'**au moins une partie des éléments (138) en relief comporte respectivement plusieurs éléments partiels (140) qui sont en déport les uns contre les autres le long du sens de la colonne de mailles (142) de sorte que l'élément (138) en relief respectif s'étende le long d'un sens longitudinal d'élément (144) qui forme avec le sens de la colonne de mailles (142) du tricotage un angle (α) d'au moins 20° et d'au plus 70°.

7. Pièce de vêtement selon l'une des revendications 1 à 6, **caractérisée en ce qu'**au moins une partie des éléments partiels (140) s'étend le long du sens de la colonne de mailles (142) sur au moins 8 et au plus 25 rangées de mailles.

8. Pièce de vêtement selon l'une des revendications 1 à 7, **caractérisée en ce qu'**au moins une partie des éléments partiels (140) s'étend transversalement au sens de la colonne de mailles (142) sur au moins deux et aux plus huit colonnes de mailles.

9. Pièce de vêtement selon l'une des revendications 1 à 8, **caractérisée en ce qu'**au moins une partie des éléments (138) en relief comporte au moins trois et au plus huit éléments partiels (140).

10. Pièce de vêtement selon l'une des revendications 1 à 9, **caractérisée en ce qu'**au moins une partie des éléments partiels (140) est espacée d'un élément partiel (140) contigu du même élément (138) en relief transversalement au sens de la colonne de mailles (142).

11. Pièce de vêtement selon l'une des revendications 1 à 10, **caractérisée en ce qu'**une ou plusieurs rangées de mailles tricotées de manière lisse ou une ou plusieurs colonnes de mailles tricotées de manière lisse sont agencées entre au moins une partie des éléments (138) en relief et un élément (138) en relief contigu.

12. Pièce de vêtement selon l'une des revendications 1 à 11, **caractérisée en ce que** le sens longitudinal d'élément de liaison (150) forme avec le sens de la colonne de mailles (142) du tricotage un angle (β) d'au plus 60°.

13. Pièce de vêtement selon l'une des revendications 1 à 12, **caractérisée en ce qu'**au moins une partie des éléments de liaison (148) s'étend le long du sens de la colonne de mailles (142) sur au moins 2 et au plus 12 rangées de mailles.

14. Pièce de vêtement selon l'une des revendications 1 à 13, **caractérisée en ce qu'**au moins une partie des éléments (138) en relief est couplée à respectivement au moins un autre des éléments en relief (138) par au moins cinq et aux plus dix éléments de liaison (148).
